# FASCICULE DE BREVET EUROPEEN

(11) **EP 0 072 767 B1**
(45) Date de publication et mention de la délivrance du brevet: **30.12.1986**
(21) Numéro de dépôt: 82420118.0
(22) Date de dépôt: 18.08.1982
(51) Int. Cl.: A42B 3/00

(54) **Casque de protection de motocycliste équipé d'un dispositif de rétention sans jugulaire**
Schutzhelm für Motorradfahrer mit Befestigung ohne Riemen
Headgear for a motor cyclist, provided with a strapless attachment flange

(30) Priorité: 19.08.1981 FR 8116135; 19.08.1981 FR 8116136; 20.07.1982 FR 8212855
(43) Date de publication de la demande: 23.02.1983
(73) Titulaire: Chaise, François Cabinet John Schmitt, 69001 Lyon (FR)
(72) Inventeur: Chaise, François Cabinet John Schmitt, 69001 Lyon (FR)

## Description

La présente invention concerne un casque de protection de motocycliste équipé d'un dispositif de rétention permettant d'améliorer son positionnement et son maintien sur son utilisateur.

Le dispositif d'assujettissement habituel des casques consiste en une simple jugulaire composée de deux rubans textiles, ou courroies de cuir, solidaires chacune par une de leurs extrémités de la base de la coque du casque en deux points latéraux et opposés de celle-ci. Leurs extrémités libres se raccordent entre elles, sous le menton de l'utilisateur, par une boucle ou autre organe approprié. En dehors du fait qu'un tel casque n'offre pas de protection de la partie inférieure du menton, ce dispositif inconfortable, l'est d'autant plus qu'il est suffisamment serré pour assurer un maintien efficace. Cependant même dans ce cas, les points d'ancrage de la jugulaire à la coque du casque étant nettement déportés par rapport au plan médian transversal de la boîte crânienne de l'utilisateur, le casque aura tendance, lors d'un choc, à basculer d'arrière en avant selon un mouvement de rotation autour d'un axe passant à peu près par les oreilles du porteur du casque. Un tel dispositif ne peut donc pas éviter au casque de quitter la tête lors d'un choc simple ou suivi de rebondissements. Par ailleurs, dans le cas où le casque est soumis à une force d'arrachement dirigée de la base vers son sommet, cette force est intégralement retransmise à la partie inférieure du menton de l'utilisateur, sous forme d'une pression pouvant être dangereuse du fait de la faible surface de la jugulaire par laquelle elle s'applique. Ce dispositif, aussi inconfortable que dangereux, a déjà été amélioré par l'adoption d'un dispositif d'assujettissement des casques composé essentiellement d'une jupe rigide prolongeant la base de la coque du casque et formée de deux parties articulées, l'une à l'avant, l'autre à l'arrière de la coque, verrouillées par leurs extrémités mobiles dans les zones latérales de cette même coque. Toutefois, ce dispositif n'est pas dépourvu d'inconvénients. Ainsi, les organes permettant d'actionner le dispositif de verrouillage sont facilement accessibles depuis l'extérieur du casque et peuvent lors d'un choc venir en contact avec une aspérité du sol, d'où déverrouillage et donc ouverture possible d'au moins une partie de chaque demi-jupe. Par ailleurs, l'introduction et le retrait du casque - principalement si son utilisateur est chaudement vêtu de pull ou veste à col montant, ce qui est fréquent pour un motocycliste - sont malaisés du fait de l'amplitude du mouvement décrit par les extrémités de chaque demi-jupe lors de leur ouverture ou de leur fermeture. La présence de petites languettes, munies d'un crochet, solidaires de chacune des extrémités de la demi-jupe arrière, rend l'opération encore plus délicate, puisqu'il est fréquent de déchirer un vêtement - principalement un tricot - en engageant malencontreusement l'un de ces crochets dans une maille dudit vêtement. Enfin, l'utilisation d'une jupe rigide impose de prévoir la protection du cou de l'utilisateur contre le contact de la tranche de cette jupe par un système amortisseur et un épais rembourrage de mousse souple intercalé entre elle et le cou du porteur du casque. De ce fait, le périmètre de la découpe dessinée par le bord de la jupe elle-même est largement supérieur au périmètre du cou qu'elle est censée entourer. La rétention n'est donc assurée de façon effective - principalement à l'avant du casque - que par le rembourrage de mousse souple en appui par sa face supérieure contre la face inférieure du menton de l'utilisateur. Le moindre choc soumettant le casque à un couple suffit à déformer ce rembourrage de telle sorte que l'utilisateur peut voir son casque, sinon se désolidariser de sa tête, du moins basculer d'avant en arrière jusqu'à ce que le système de rétention vienne prendre appui contre la face inférieure de son nez. D'où une situation pour le moins inconfortable et dangereuse, principalement si l'intéressé porte une paire de lunettes, la partie supérieure de celle-ci venant alors s'écraser contre ses arcades sourcilières...

De plus, les casques de ce type ne peuvent pas bénéficier des systèmes d'antivol adoptés aujourd'hui par tous les fabricants de motocycles modernes et consistant simplement en un crochet antivol solidaire de la machine et prévu pour qu'on puisse y accrocher la boucle métallique équipant la jugulaire de tous les casques de protection ordinaires. Ce système n'est pas d'une efficacité à toute épreuve, puisqu'il est facile, pour un éventuel voleur, de couper ladite jugulaire afin de s'approprier le casque. Cependant ce dispositif permet de diminuer dans une certaine mesure le risque de vol et présente surtout l'avantage d'avoir été adopté unanimement par tous les fabricants de motocycles sans que cela impose aux fabricants de casques d'avoir à modifier leurs productions. On voit donc que tout possesseur d'un casque muni d'un dispositif d'assujetissement sans jugulaire - donc sans boucle d'attache - ne peut pas utiliser le crochet antivol dont est pourtant équipé son motocycle, et doit se rendre acquéreur d'un accessoire antivol supplémentaire, coûteux, lourd et encombrant, consistant généralement en une grosse chaîne ou boucle métallique passant d'une part autour de la partie mentonnière du casque à protéger et d'autre part autour d'une partie fixe du motocycle. Or, ces casques étant déjà parmi les plus chers du marché, la perspective de devoir ajouter à son prix celui d'un tel accessoire antivol, ou, à défaut de devoir se promener avec son casque lors de chaque arrêt, incite un assez grand nombre de clients potentiels à opter pour un casque classique malgré le choix préférentiel qu'ils portent sur un casque doté d'un dispositif d'assujettissement sans jugulaire. Enfin il est connu du document FR-A-2 371 894 (LITTLER) un casque de protection muni d'un collier de protection contre les accidents, ce collier étant toutefois destiné à être utilisé en association avec les systèmes de rétention généralement adoptés sur les casques et non à se substituer à eux.

Le casque, objet de l'invention, bénéficie d'un dispositif d'assujettissement amélioré qui selon la variante envisagée permet d'éviter tout ou partie des défauts inhérents aux techniques antérieures et lui assure de pouvoir remplir pleinement son rôle protecteur de la boîte crânienne, quelles que soient les contraintes qu'il puisse subir lors d'un choc simple ou suivi de rebondissements, notamment lors d'une chute.

Selon une variante préférée, ce dispositif est caractérisé en ce qu'il se compose essentiellement d'un bourrelet sensiblement torique, concentrique avec l'ouverture délimitée par le rebord inférieur de la coque du casque, ceci lorsque le casque est fermé. Ce bourrelet est lié à la base de cette coque par l'intermédiaire d'un ou plusieurs éléments souples. Le bourrelet se compose d'un ou plusieurs tronçons qui viennent s'assembler bout à bout lors de la fermeture du casque et forment ainsi une sorte de collier autour du cou de l'utilisateur. La base du visage et du crâne de celui-ci étant alors en appui contre la face supérieure de ce collier. Le casque étant verrouillé en position fermée, le périmètre du bourrelet est invariable. Chacune des parties composant l'ensemble du bourrelet peut être rigide ou réalisée en un matériau flexible - au moins dans le plan parallèle à celui de la base de la coque - mais non extensible, ou flexible et élastique mais armée d'une âme flexible - au moins dans le plan parallèle à celui de la base du casque - mais non extensible. Dans tous les cas, le bourrelet est recouvert d'une certaine épaisseur de capitonnage - élément de confort et de sécurité - au moins dans les zones de sa surface externe susceptibles d'entrer en contact avec l'utilisateur. Si le bourrelet est formé de deux ou plusieurs tronçons, chacun d'entre eux peut être articulé (notamment si le bourrelet est rigide) par une de ses extrémités à l'extrémité du tronçon voisin, une extrémité d'au moins un tronçon étant désolidarisable (déverrouillage) de l'extrémité du tronçon contre lequel elle vient en appui lors du verrouillage (ceci afin de permettre l'ouverture du collier que constitue le bourrelet fermé). Si le bourrelet est composé de deux ou plusieurs tronçons, les deux extrémités de chaque tronçon peuvent aussi être maintenues en appui, casque fermé et verrouillé, contre le ou les tronçons voisins, et s'en désolidariser totalement (pas d'articulations) pour permettre l'ouverture du casque. Dans le cas où le bourrelet est monobloc et fendu en un seul point (bourrelet flexible), les deux extrémités déterminées par cette rupture viennent en appui l'une contre l'autre et y sont maintenues par un système de verrouillage (fermeture du collier) et - après avoir été déverrouillées - peuvent être éloignées l'une de l'autre (ouverture du collier) grâce à la déformation élastique qui est imposée au bourrelet afin de pouvoir procéder au retrait du casque.

Dans tous les cas, les extrémités de deux tronçons voisins peuvent aussi venir en appui - ou être articulées - de part et d'autre d'une pièce rigide intermédiaire solidaire soit d'un prolongement de la coque, soit d'une pièce rigide articulée à la base de la coque, soit d'un ensemble de plusieurs pièces rigides articulées entre elles, une au moins étant articulée à la base de la coque, soit d'un élément souple lié par son extrémité supérieure à la base de la coque. L'extrémité de chacun des tronçons, si elle ne porte pas d'articulation coopérant avec l'extrémité d'un autre tronçon porte une partie de verrou coopérant avec une partie complémentaire solidaire de l'extrémité du tronçon voisin ou de la pièce intermédiaire entre elle et l'extrémité du tronçon voisin. Dans le cas où chaque tronçon de bourrelet est armé d'une âme flexible et non extensible, la partie de verrou solidaire d'une extrémité du tronçon peut être portée par une extrémité de cette âme flexible.

Selon une autre variante, une armature flexible peut aussi être solidaire - généralement par son centre ou son extrémité - d'un prolongement de la coque, ou d'une pièce rigide articulée à la base de la coque ou d'un ensemble de pièces rigides articulées entre elles et articulées à la base de la coque, ou d'une pièce souple liée par son extrémité supérieure à la base de la coque. Dans ce cas, la ou les extrémités de cette armature sont engagées dans un conduit tubulaire ménagé longitudinalement dans une portion de bourrelet et débouchant en bout de celle-ci, le bourrelet peut ainsi coulisser autour de l'armature lors des manoeuvres d'ouverture et de fermeture. Chaque extrémité libre d'une telle armature porte une partie de verrou coopérant avec une partie complémentaire, solidaire de l'extrémité du tronçon de bourrelet - ou de la pièce intermédiaire - contre laquelle l'autre extrémité du tronçon qu'il traverse de part en part, vient en appui lors de la fermeture.

Selon une deuxième variante, chaque extrémité libre d'une telle armature rejoint - le casque étant fermé - l'extrémité d'une autre armature à l'intérieur du même bourrelet. Dans ce cas, chacune de ces extrémités d'armature porte une partie de verrou identique coopérant avec une partie complémentaire solidaire du bourrelet et permettant la liaison entre ces deux extrémités.

Selon une première variante, le verrou peut être une pièce cylindrique, chanfrénée et portant une rainure circulaire entraînant une réduction de son diamètre sur une partie de sa longueur. Ce cylindre, solidaire d'une des parties à lier, s'introduit lors de la fermeture du casque, dans un cylindre en creux complémentaire ménagé dans l'autre pièce à lier, le flanc de ce cylindre creux comporte une lumière perpendiculaire à son axe, à travers laquelle passe une languette - éventuellement poussée par un ressort - dont l'extrémité dirigée vers l'intérieur du cylindre est une découpe semi-circulaire dont l'axe est parallèle à celui du cylindre et le diamètre à peu près égal à celui de la partie du cylindre plein dans la zone où celui-ci est diminué par la rainure. En position verrouillée, la languette vient s'engager dans cette rainure du cylindre plein, empêchant celui-ci de ressortir du cylindre creux. Le déverrouillage se fait grâce à un organe de manoeuvre solidaire de la languette et permettant de retirer celle-ci vers l'extérieur du cylindre. Chaque armature flexible, solidaire d'un prolongement, rigide, articulé ou souple, de la base de la coque et coulissant dans une partie de bourrelet tubulaire lors des mouvements d'ouverture et de fermeture peut aussi être indépendante du dispositif de verrouillage. En effet, l'importance de telles armatures, même si elles ne portent pas de verrou, est essentielle pour la comodité d'usage du casque selon l'invention, leur fonction essentielle est de permettre des mouvements d'ouverture totales et amples du collier, et de fermeture aisées de ce même collier, puisqu'elles transmettent le mouvement du bourrelet au prolongement de la coque - et réciproquement -, et d'assurer le centrage et la coïncidence entre ces mêmes éléments lorsqu'ils viennent en appui l'un contre l'autre. Selon une variante d'exécution, cette armature flexible coulisse dans le bourrelet tubulaire en passant au travers d'une partie de verrou, elle aussi tubulaire, solidaire de l'extrémité de bourrelet et à travers la partie de verrou complémentaire, elle aussi tubulaire, solidaire du même prolongement articulé de la base de la coque que l'armature elle-même, montée concentriquement à cette partie de verrou.

Selon une deuxième variante, l'armature flexible est solidaire d'une extrémité de bourrelet, et coulisse dans une autre partie du bourrelet, le prolongement articulé de la coque étant alors supprimé.

Selon une troisième variante, chaque armature flexible, élément de guidage est constituée de brins télescopiques.

Selon une variante d'exécution, si l'armature flexible est solidaire d'un prolongement de la coque constitué de plusieurs pièces rigides articulées entre elles et articulées à la base et à l'avant de la coque du casque, et dans l'hypothèse où en cas de choc arrière, le jeu des articulations ne permet pas, les différentes pièces articulées étant étirées au maximum vers l'intérieur du casque, d'avoir un mouvement de recul de l'ensemble du collier formé par le bourrelet suffisant pour éviter le danger de rupture de la colonne vertébrale par choc de la nuque contre la partie arrière de ce collier, l'une au moins des pièces articulées est formée de deux pièces ou lames télescopiques pouvant s'étirer par glissement ou coulissement de l'une sur, ou dans, l'autre. Un dispositif de butée évite la séparation de ces deux pièces partiellement libres en translation et un ressort permet, en dehors de tout effort de traction violent, de les maintenir en position de repos non étirée.

La liaison entre le bourrelet et la coque du casque est réalisée par un ou plusieurs éléments souples.

Selon une première variante, cet élément est un voile, souple ou élastique prolongeant la base de la coque du casque, ce voile - qui peut être plein ou ajouré - est lié, par sa partie supérieure, à la base de la coque du casque soit lors de son moulage (pour un voile en caoutchouc moulé) soit par agrafage ou coincement de formes complémentaires de la coque et du voile, soit par pincement de deux lèvres du bord supérieur du voile de part et d'autre du rebord inférieur de la coque, maintenues appliquées contre celui-ci par des pièces complémentaires - par exemple deux lames flexibles - l'une extérieure, l'autre intérieure au casque, circulant à la base de la coque selon toute sa circonférence et liées entre elles par des rivets passant au travers d'orifices ménagés en correspondance à travers les deux lames. les deux lèvres du voile et le rebord de la coque, soit par tout autre procédé capable de procurer une liaison - démontable ou permanente - efficace et capable de résister à d'importantes forces d'arrachement. Dans le cas d'un voile élastique et d'un bourrelet élastique moulés (caoutchouc, élastomère etc...), le voile peut être une forme prolongeant le bourrelet obtenu lors du moulage de celui-ci. Sinon, la liaison entre le bourrelet et le bord inférieur du voile peut être réalisée par n'importe quelles formes et procédés capables d'assurer une liaison - démontable ou permanente - efficace, et capable de résister à d'importantes forces d'arrachement.

Selon une première variante, particulièrement si le voile élastique est lié à la base de la coque et au bourrelet sur la totalité ou une grande partie de leurs circonférences, le mouvement selon lequel le bourrelet et le voile se déforment élastiquement afin de permettre l'ouverture du casque est plus ou moins complexe. Ainsi, selon un mode de réalisation particulier du casque selon l'invention, l'utilisateur ayant procédé au déverrouillage, il applique au bourrelet - ou à chaque portion du bourrelet - un couple tendant à provoquer son retournement vers l'extérieur du casque. Pendant cette manoeuvre le voile travaille généralement en compression dans la zone où la force est appliquée et en extension dans les zones éloignées de ce point. Ces forces internes au voile permettent au bourrelet, à partir du moment où il passe sous la coque, à l'extérieur du casque, de rejoindre une fausse position d'équilibre en remontant à l'extérieur du casque se mettre en appui contre la face externe de celui-ci. Pour la fermeture, une force appliquée au bourrelet et tendant à le décoller du casque lui permet de reprendre spontanément sa position fermée, si celle-ci est sa vraie position d'équilibre. On appelle vraie position d'équilibre la position que l'ensemble voile-bourrelet adopte en dehors de toutes contraintes, c'est-à-dire, pour une pièce moulée, la position qu'elle a dans son moule de fabrication. Dans cette position les forces internes auxquelles le voile et le bourrelet sont soumis lors de leurs déformations élastiques, s'annulent à quelques tensions résiduelles près.

Selon une autre variante, le mouvement d'ouverture peut aussi, plus simplement, se passer dans un seul plan, parallèle à la base de la coque et passant par le bourrelet, celui-ci étant simplement ouvert, et les deux branches délimitées par cette ouverture maintenues écartées l'une de l'autre. Ce mouvement peut encore avoir autant de variantes qu'il y a de types de réalisations possibles, sa nature, sa qualité et les plans dans lesquels il se développe étant influencés par le choix d'une vraie position d'équilibre autre que celle fermée, par la souplesse et l'élasticité du bourrelet, par la présence de découpes ou de parties manquantes au niveau du voile ou du bourrelet, etc... En effet, pour que le dispositif puisse être manoeuvrable sans trop d'effort, le voile doit être fendu de haut en bas, au moins une fois. Il peut aussi être fendu en deux points de sa circonférence. Chacune des fentes divisant le voile et le bourrelet peut être remplacée par la suppression pure et simple d'une certaine portion du bourrelet seul, du voile seul, ou du voile et du bourrelet. Le voile élastique peut aussi être renforcé ponctuellement, dans les zones où il n'aura pas à travailler en extension, par un ou plusieurs éléments souples mais non extensibles tels que rubans textiles ou par inclusion de fils textiles ou métalliques reliant la partie supérieure de la jupe (base de la coque du casque) à sa partie inférieure (bourrelet) selon un trajet qui ne peut être rectiligne ou rigoureusement vertical. Par ailleurs, chaque interruption du voile souple constituant la jupe (contour d'éventuels jours ou de ses extrémités) est renforcée par une augmentation de son épaisseur - par exemple selon la forme d'un jonc cylindrique -. Cet épaississement, s'il ne détermine pas un contour rectiligne, est lui-même armé longitudinalement d'un fil ou d'un petit câble métallique noyé en son centre.

Dans un cas de réalisation particulier, le voile souple, notamment s'il est en caoutchouc se prolonge à l'extérieur de la coque sur toute la surface de celle-ci. Le casque ainsi réalisé améliore ses qualités esthétiques et d'amortissement des chocs. Ainsi, la surface externe de la coque et les objets pouvant entrer en contact avec elle, notamment la carrosserie du motocycle - n'auront plus à subir les détériorations que de tels contacts leurs occasionnent généralement.

Selon une deuxième variante, la liaison entre la coque du casque et le bourrelet est assurée par au moins deux éléments souples mais non extensibles tels que rubans textiles ou lanières de cuir.

Selon une troisième variante, la liaison entre la coque du casque et le bourrelet est assurée conjointement par au moins un élément souple non extensible et, au moins selon une partie de leurs périmètres, par un ou plusieurs voiles souples et élastiques, chacun de ces voiles pouvant être renforcé ponctuellement par un ou plusieurs éléments souples mais non extensibles.

Selon une quatrième variante, le positionnement en hauteur du bourrelet par rapport à la base de la coque est réglable. Ainsi, dans le cas d'utilisation d'éléments souples mais non extensibles, tels que rubans textiles, pour opérer la liaison entre le bourrelet et la coque, il est aisé d'équiper ces éléments de boucles métalliques - ou autres systèmes de réglage analogues - du type de celles utilisées sur les jugulaires classiques.

Selon une cinquième variante, le périmètre du bourrelet dans sa position fermée et verrouillée est réglable afin de pouvoir s'adapter à la morphologie de chaque utilisateur, ceci dans le cas où le capitonnage externe du bourrelet ne suffit pas à compenser ces différences de conformations. Dans tous les cas, en cas de choc de la tranche du collier formé par le bourrelet contre le cou de l'utilisateur, c'est tout le bourrelet qui, grâce à la souplesse et à l'éventuelle élasticité du ou des éléments qui le relient à la coque du casque peut se déplacer cessant ainsi d'être concentrique de l'ouverture délimitée par le rebord inférieur de la coque. Un rôle amortisseur, complété par l'élasticité du capitonnage du bourrelet, est ainsi assuré sans que le périmètre du bourrelet et donc la qualité de la rétention qu'il assure s'en trouvent modifiés. Dans le cas, où le casque est soumis à une force d'arrachement exercée de bas en haut, le bourrelet, s'il est lié à la coque par un ou plusieurs éléments élastiques, amortit, là encore, le choc en se déplaçant vers le bas, tout en continuant d'assurer pleinement la rétention du casque grâce à sa non-extensibilité et à la constance de son périmètre. Le fait qu'un tel voile élastique soit renforcé ponctuellement par un ou plusieurs éléments souples mais non extensibles ou que le bourrelet soit solidaire ponctuellement d'un ou plusieurs prolongements rigides, ou rigides articulés ou souples mais non extensibles de la coque augmente la résistance à de telles forces d'arrachements et limite l'amplitude des déformations élastiques. Par ailleurs, s'il est exact que le caractère inextensible du bourrelet en position fermée est le gage d'une qualité optimum de la rétention du casque sur son utilisateur, il n'en reste pas moins vrai que le casque peut être encore opérationnel, dans les limites imposées par les normes d'homologation, si le bourrelet est extensible, sans excès.

Ainsi, selon un mode de réalisation particulier, le bourrelet est en caoutchouc moulé, sans armature inextensible.

Le problème de l'aération et de la ventilation de l'intérieur des casques n'a pu encore être résolu de façon satisfaisante du fait de la limitation imposée par les normes d'homologation à la surface des découpes effectuées dans la coque du casque. C'est pourquoi, selon une variante d'exécution du casque selon l'invention, la jupe souple se prolonge dans chacune de ses deux zones latérales - ou latérales avant - au-delà du contour normal - marqué par le jonc cylindrique décrit précédemment - d'un de ses jours ou de son extrémité, par un petit voile souple lié d'une part à la base de la coque et d'autre part au bourrelet ainsi qu'à la jupe souple mais dont la hauteur - plus importante vers l'avant que vers l'arrière est d'une valeur plus grande que celle du restant de la jupe dans la zone où il lui est lié. De sorte que ce voile, tout en ne gênant pas les mouvements de fermeture et d'ouverture du casque, ne peut rester dans le prolongement exact de la jupe mais peut être tiré vers l'extérieur du casque où il trouve une position d'équilibre lui conférant l'allure et la fonction d'une prise d'air, ouverte sur le côté du casque, vers l'extérieur de celui-ci, et affectant à peu près la forme d'un demi-tronc de cône dont le rayon le plus large est ouvert vers l'avant. L'air ainsi capté s'engouffre dans une assez large canalisation ménagée à la surface externe du calottin servant au rembourrage interne du casque et débouchant à la base du casque dans l'alignement et le prolongement de la prise d'air. Cette canalisation en s'éloignant de la base du casque se divise en plusieurs orifices débouchant à l'intérieur du casque. Ces orifices voient leur diamètre augmenter au fur et à mesure de leur éloignement de la zone où est située la prise d'air.

Selon un autre mode de réalisation, la canalisation débouchant à la base de la coque du casque est ménagée à la surface externe du calottin, puis, traversant celui-ci, se prolonge vers le sommet du casque par plusieurs autres canalisations ménagées à la surface interne du calottin ou à la surface externe du rembourrage de confort en mousse recouvrant le calottin. Dans ce cas de réalisation, la canalisation débouchant à la base de la coque du casque peut aussi, selon une troisième variante, être ménagée à la surface interne et à la base du calottin pour déboucher au plus près de la prise d'air concernée. L'air, suivant ces canalisations est ainsi distribué harmonieusement selon toute la surface interne du rembourrage du casque. Cependant, et pour conserver à ce casque l'avantage - appréciable par temps froid ou à grande vitesse - d'un casque très fermé (absence de courants d'air incontrôlés) il suffit dans ces circonstances de pousser chacun des deux petits voiles souples faisant jusqu'alors office de prises d'air vers l'intérieur du casque où ils retrouvent une seconde position d'équilibre, symétrique de la précédente, pour remplir un rôle inverse de déflecteur d'air et d'obturateur de la canalisation ménagée dans le calottin. Il est remarquable que le dispositif d'aération selon l'invention (prise d'air souple associée à un réseau de canalisations ménagés dans le calottin ou le rembourrage de confort) peut, sans sortir du cadre de l'invention et moyennant quelques aménagements être appliqué à un casque à jugulaire.

Selon une variante de réalisation du casque selon l'invention, et pour en parfaire l'étanchéité à l'air en cas d'utilisation par temps froid ou à grande vitesse, des volets en matériaux rigides ou semi-rigides coulissent entre la face interne de la coque du casque et la face externe du calottin et peuvent être abaissés en dessous du rebord inférieur de la coque pour jouer un rôle de barrage et de déflecteur d'air entre la base de la coque du casque et le bourrelet dans les zones où la jupe souple assurant la liaison entre le bourrelet et la base de la coque du casque est ajourée ou inexistante.

Selon une variante de réalisation d'un casque selon l'invention, si celui-ci comporte au moins une pièce rigide articulée par une charnière à la base de sa coque, il est équipé d'un système consistant précisément en un élément rigide - généralement un fil métallique - qui, axe d'articulation de cette charnière, forme également, en se prolongeant à l'extérieur de celle-ci une boucle simple ou double capable de venir s'accrocher aux systèmes antivols pour casques des motocycles. Cette boucle peut également passer, indépendamment de la charnière à travers deux orifices, ou un conduit ménagé dans la coque du casque. Cependant, qui dit trou dans la coque d'un casque dit aussi modifications d'un moule très onéreux, amorce de rupture de la coque ainsi aménagée, et problèmes d'étanchéité, tant à l'air qu'à l'eau, de ladite coque. C'est pourquoi le mode de réalisation préféré de l'antivol objet de l'invention se caractérise du fait de son utilisation en remplacement d'un axe d'articulation déjà existant, le prix de cet axe ainsi économisé venant d'ailleurs en déduction du prix de la boucle antivol.

Selon une variante de réalisation, ce dispositif antivol est un système de deux boucles dont l'une, formant également axe d'articulation, est liée à l'autre par un émerillon. Ainsi, cette deuxième boucle, libre en rotation, peut être accrochée à l'antivol pour casque prévu sur tout motocycle, en conservant au casque la possibilité, quelle que soit la direction de l'axe du crochet antivol du motocycle, d'être orienté par rapport à celui-ci de façon à ce qu'une éventuelle pluie survenant lors d'un arrêt ne puisse pas le remplir d'eau, ce qui serait le cas si la base du casque était tournée vers le ciel.

Afin d'améliorer les qualités esthétiques du casque et d'éviter au double système de boucles de l'antivol de produire un bruit désagréable de cliquetis métalliques lors de l'utilisation du casque, un système approprié permet à cet ensemble de boucles d'être immobilisé et plaqué contre la surface externe du casque lors de sa non-utilisation en tant qu'antivol. Ainsi selon un mode de réalisation, la boucle ou l'ensemble des deux boucles antivol peut venir se cliper sur - ou dans - une forme en relief - ou en creux - de la coque du casque ou de la pièce rigide articulée à celle-ci. Le dispositif antivol ainsi réalisé, non seulement supprime le défaut des casques munis d'un dispositif d'assujettissement sans jugulaire par rapport aux casques ordinaires, mais en améliore le dispositif puisque la boucle antivol n'est pas liée au casque par une jugulaire facile à sectionner.

En vue de réduire les coûts de fabrication. selon une variante de réalisation, le système de boucle antivol servant également d'axe d'articulation à une charnière est adapté au casque objet de l'invention en vue de remplir la quadruple fonction d'axe d'articulation, de boucle antivol, de système de verrouillage et de dispositif de blocage de sûreté dudit verrouillage.

Selon un autre mode de réalisation le système de boucle antivol peut ne remplir en sus de ses fonctions initiales d'axe d'articulation et de boucle antivol qu'une troisième fonction de système de verrouillage, ou de dispositif de blocage dudit verrouillage.

Dans la même optique de réduction du coût de fabrication, le bourrelet, s'il est monobloc, tubulaire et moulé en caoutchouc, voit ses extrémités traitées en soufflet de caoutchouc épais. Une armature, elle aussi tubulaire, en rilsan ou autre matériau semi-rigide ou souple mais résistant aux efforts de traction et de cisaillement, est ensuite introduite dans ce bourrelet tubulaire, chacune de ses extrémités, filetées, reçoit alors les parties de verrou qui servent aussi de butées longitudinales à cette armature et qui, prenant appui par leurs faces arrières sur chaque extrémité du bourrelet en caoutchouc, permettent lors de leur montage, de comprimer plus ou moins, selon la longueur de l'armature sur laquelle elles se fixent, le bourrelet. De la sorte, avec un seul moule de fabrication, on peut, au montage, en choisissant la longueur de l'armature qu'il reçoit, prérégler la longueur du bourrelet en vue de son adaptation sur un casque de petite, moyenne ou grande taille.

Le principe fondamental de guidage des éléments mobiles permettant l'ouverture du casque entre eux par des armatures flexibles, solidaires de l'un de ces éléments et coulissant dans l'autre, peut également être utilisé pour permettre la réalisation d'un autre type de casque équipé d'un dispositif d'assujettissement sans jugulaire.

Ainsi, selon une variante de réalisation d'un tel casque, la coque en est prolongée vers la base et vers le centre de l'ouverture déterminée par cette base par une jupe rigide en deux parties dont l'une au moins peut coulisser selon un plan parallèle à celui de la base de la coque, vers l'extérieur de celle-ci. Intérieurement, un capitonnage suffisamment épais recouvre cette jupe dans toutes les zones de sa surface susceptibles d'entrer en contact avec l'utilisateur autour du cou duquel elle forme un collier. La liaison entre chaque demi-jupe coulissante et la base de la coque du casque est renforcée, en position fermée, par un accrochage, selon toute sa longueur, du rebord supérieur de ces demi-jupes à une forme complémentaire du rebord inférieur de la coque. En position ouverte et lors des mouvements d'ouverture et de fermeture, la liaison et le guidage entre la base de la coque et chaque demi-jupe sont assurés par deux lames, flexibles dans le plan parallèle à la base de la coque et rigides dans le plan courbe prolongeant la surface de la coque, à peu près parallèles au bord inférieur de la coque et n'ayant d'autres points de contacts avec lui que les deux prolongements ponctuels diamétralement opposés (un pour chaque lame) - sensiblement verticaux - de la base de la coque, par lesquels elles lui sont liées chacune par une extrémité. Chaque lame est ainsi suspendue à la base de la coque. Elle peut avoir dans sa position d'équilibre un rayon de courbure plus important que celui du bord inférieur de la coque, à la limite être rectiligne. La longueur de chaque lame est à peu près égale au quart du périmètre du rebord inférieur de la coque, leurs extrémités libres tendent à se rejoindre lorsqu'elles sont amenées sous celui-ci. L'extrémité libre de chacune de ces lames est introduite .dans un conduit de même section, aux jeux fonctionnels prêts, ménagé dans la demi-jupe coulissante et débouchant à chacune de ses extrémités. Ainsi, lorsque cette demi-jupe est tirée vers l'extérieur du casque, elle peut coulisser autour de ces lames flexibles et dégager l'ouverture du casque tout en restant liée à la coque, par l'intermédiaire de ces lames. En position fermée, le verrouillage peut être réalisé entre les extrémités de chaque lame flexible, entre les extrémités de chaque demi-jupe et les prolongements de la coque portant les lames contre lesquels elles viennent en appui, entre chaque demi-jupe et chaque lame flexible ou entre chaque demi-jupe et la base de la coque. Un dispositif élastique peut rendre automatique l'ouverture de la demi-jupe dès que le déverrouillage a été actionné.

En position ouverte, un dispositif de butée limite l'amplitude de la course de chaque demi-jupe et évite la désolidarisation de la demi-jupe et des lames flexibles qui la portent.

Selon une variante de réalisation, le casque selon l'invention est équipé de deux demi-jupes coulissantes occupant chacune, en position fermée, sensiblement une demi-circonférence de la base de la coque. Dans ce cas, les deux prolongements verticaux, diamétralement opposés, de la base de la coque portent chacun une lame flexible qui leur est liée par sa zone centrale, dont la longueur totale est peu près égale au demi- périmètre de la base de la coque et dont chaque extrémité libre est introduite dans l'une des demi-jupes. En position fermée, les demi-jupes ont leurs extrémités rapprochées deux par deux, et venant en appui de part et d'autre de chaque prolongement de la coque.

Selon une autre variante, le casque selon l'invention est équipé d'une seule demi-jupe coulissante occupant à peu près en position fermée, une demi-circonférence de la base de la coque. Cette demi-jupe est alors associée à une demi-jupe fixe, prolongement de la coque, du calottin et du rembourrage de confort, ou du calottin et du rembourrage de confort seul. Elle peut aussi être associée à l'un des autres dispositifs décrits dans ce brevet et occupant l'autre demi-circonférence de la base de la coque (partie de bourrelet flexible ou rigide...).

Selon une variante de réalisation, chaque lame flexible est remplacée par des éléments télescopiques.

L'ensemble coque, prolongement de la coque, lame flexible peut être aussi bien monobloc et de même matière que constitué de pièces assemblées entre elles et réalisées en des matériaux différents.

Un cas particulier de réalisation est celui où l'ensemble de la partie mentonnière (protection maxillaire) du casque est une demi-jupe coulissante. Dans ce cas (ainsi que dans celui où une des demi-jupes est fixe) les lames flexibles solidaires de la demi-jupe coulissante sont mobiles et coulissent dans des conduits ménagés dans la coque du casque, qui est alors aussi demi-jupe fixe.

Selon une variante de réalisation particulière d'un casque équipé de demi-jupes coulissantes, la liaison entre la base de la coque et chaque demi-jupe est réalisée par des systèmes de biellettes articulées par une extrémité à l'un des éléments à lier et pouvant coulisser, par l'autre extrémité dans une rainure ou lumière appropriée ou autour d'un axe ménagé dans l'autre élément. Ce système vient en complément ou en remplacement du système de lames flexibles.

D'autres systèmes de guidage peuvent être imaginés sans pour autant faire sortir du cadre de l'invention tout casque équipé d'un dispositif d'assujettissement comportant au moins une demi-jupe coulissant à la base de la coque du casque selon un plan à peu près parallèle à cette base.

La liste des variantes énoncées ci-dessus ne saurait en aucun cas être considérée comme exhaustive et propre à limiter la portée du présent brevet. Il en va de même pour l'exemple de réalisation du casque faisant l'objet de ce brevet décrit ci-après à titre illustratif et nullement limitatif en référence aux dessins annexés dans lesquels :
Figure 1 est une vue de côté d'un casque équipé d'un dispositif d'assujettissement habituel par jugulaire.
Figure 2 est une vue de côté d'un casque équipé d'un dispositif d'assujettissement de type connu.
Figure 3 est une vue de côté d'un exemple de réalisation de casque équipé d'un dispositif d'assujettissement amélioré selon la présente invention. Ce casque est représenté en position fermée.
Figure 4 est une vue de côté du casque illustré fig. 3 représenté en position ouverte.
Figure 5 est une vue de dessous du casque illustré fig. 3.
Figure 6 est une vue de dessous du casque illustré fig. 4.
Figure 7 est une vue en coupe selon un plan médian d'une extrémité de bourrelet du casque illustré.
Figure 8 est une vue de dessous à échelle agrandie de la pièce articulée au casque illustré et portant une partie du dispositif de verrouillage ainsi que l'armature flexible, élément de guidage. Cette pièce est représentée seule.
Figure 9 est une vue de dessous du système de boucles antivol équipant le casque illustré et servant aussi d'axe d'articulation, d'organe de verrouillage et de blocage de sûreté de ce verrouillage.
Figure 10 est une vue de dessous, à échelle agrandie de la pièce articulée à la pièce illustrée fig. 7 d'une part et à la base de la coque du casque illustré, d'autre part.
Figure 11 est une vue en section partielle suivant AA de la pièce illustrée fig. 8.
Figure 12 est une vue en section partielle suivant BB de la pièce illustrée fig. 13.
Figure 13 est une vue de dessus comportant une section partielle suivant CC de la pièce illustrée fig. 8.
Figure 14 est une vue de côté du système de boucles illustré fig. 9.
Figure 15 est une vue de dessus de la zone centrale de l'armature flexible, élément de guidage équipant le casque illustré.

La figure 1 représente un casque 40 à jugulaire classique 42 et boucle de fermeture 43. Avec un tel dispositif la jugulaire 42 exerce, au point 41 de son ancrage, une force F nettement déportée par rapport au plan UU. Cette force F donne naissance à un couple tendant lors d'un choc à faire basculer le casque dans le sens de la flèche M, pouvant entraîner l'arrachement du casque.

La figure 2 représente un casque 45 équipé d'un dispositif d'assujettissement de type connu, composé essentiellement d'une jupe rigide prolongeant la base de sa coque 44 et formée de deux demi-jupes 49 et 50 articulées à la coque par des charnières 47 et 52. On peut voir l'importance du déplacement selon x et y des extrémités de ces deux demi-jupes, ainsi qu'une des languettes 48 munie d'un crochet et solidaire d'une des extrémités de 49. On constate aussi que dans le cas où le casque est soumis à une force d'arrachement F1. le bourrelet de mousse souple 51 solidaire de la demi-jupe 50 ne peut que se déformer sous l'action de la force, réaction de F1. qu'exerce sur lui le menton de l'utilisateur, d'où une rétention imparfaite et un basculement du casque dans le sens de la flèche M1.

Les figures 3 à 6, qui représentent un exemple de réalisation du casque conforme à l'invention, permettent de comprendre la nature du mouvement d'ouverture du collier formé par un bourrelet 1, monobloc et assurant la rétention. Ce mouvement se développe ici dans un plan sensiblement parallèle à celui de la base de la coque. L'utilisateur, ayant actionné un dispositif de verrouillage 26, peut alors éloigner les deux extrémités de bourrelet du prolongement articulé de la coque (pièces 2 et 3) contre lesquelles elles sont en appui lorsque le casque est fermé. Grâce à une armature flexible 4 liée, par son centre, au moins en translation, à un prolongement articulé 2 et pouvant coulisser dans le bourrelet tubulaire, le mouvement d'ouverture peut être total, puisque transmis au prolongement articulé 2 et 3 de la coque ou réciproquement, par l'armature flexible 4. De même, lors de la fermeture, l'armature 4 étant montée concentriquement à des parties de verrouillage 28 (fig. 11), qu'elle traverse longitudinalement, et 35 (fig. 7), dans lesquelles elle coulisse, la coïncidence entre ces parties de verrou coopérantes 28 et 35 est assurée au mieux.

La figure 3 illustre de façon schématique la façon dont la ventilation du casque est assurée. L'air, capté par une prise d'air 8 s'engouffre ensuite dans une canalisation 9, ménagée à la surface externe du calottin 10 contenu dans la coque 11. Cette canalisation débouche à la base du calottin, dans l'alignement de la prise d'air 8, le calottin 10 dépassant ici, dans la partie arrière du casque, du rebord inférieur de la coque 11. L'air se répartit ensuite entre plusieurs canalisations 12, de plus faible section, et aboutit à l'intérieur du casque grâce à des orifices 13 ménagés depuis ces canalisations 12 dans l'épaisseur du calottin 10.

La figure 5 montre comment chaque prise d'air 8 et 8', petit voile souple prolongeant une jupe souple et élastique, 18 peut être utilisée au contraire comme déflecteur et barrage à l'air 8' en le poussant vers l'intérieur du casque. Des volets 14 et 14', plaqués contre la face interne de la coque 11 et coulissant entre elle et la surface externe du calottin peuvent être abaissés (voir 14'). Dans ce cas, ils servent de déflecteur et de barrage à l'air entre la base de la coque et le bourrelet dans les zones où la jupe 18 est inexistante. Dans le cas représenté, ces volets - outre le fait qu'ils coulissent entre la coque 11 et le calottin 10 à l'intérieur de la mentonnière et passent chacun à travers une fente 19 ou 19' ménagée à travers un rebord de la base de la coque du casque à peu près perpendiculaire à la surface de celle-ci et tourné vers l'intérieur du casque - sont également guidés par des bossages 15 et 16 ménagés à la surface interne de la coque et entre lesquels ils coulissent. La partie supérieure de chaque volet étant élargie - jusqu'à une valeur supérieure à celle de la longueur de la fente 19 ou 19' - elle vient buter contre la face supérieure du rebord de la coque, limitant ainsi la valeur du déplacement de chaque volet et évitant son retrait intempestif. De même, ce déplacement est limité vers le haut par un rebord de la partie inférieure du volet. Ce rebord joue également le rôle d'organe de manoeuvre et de déflecteur. Chaque volet 14 et 14' est réalisé en un matériau synthétique rigide ou semi-rigide.

La figure 4, où la jupe souple 18, réalisée ici en caoutchouc moulé (ensemble bourrelet 1, jupe 18) est supposée transparente, permet de voir les fils métalliques 17 qui l'arment selon toute sa hauteur et s'enroulent autour de la partie bourrelet. Ces fils dessinent dans le plan de la jupe des arrondis, ils pourraient aussi par exemple, dessiner des « S mais, pour conserver à la jupe son élasticité, ne doivent pas être rectilignes. Ils sont noyés, lors du moulage, dans l'épaisseur de la jupe, ils pourraient également être contrecollés sur sa surface interne. Le prolongement articulé 2 est réalisé en un matériau synthétique rigide, moulé ; sa face tournée vers l'extérieur du casque et représentée figure 8 est creusée de rainures demi-cylindriques 20 permettant de loger, partiellement, les brins métalliques constituant la boucle 26 servant de dispositif de verrouillage et représentée figure 9. Un bossage 21 forme une sorte de crochet dans lequel peut venir se loger une partie correspondante d'une boucle métallique 22. En effet, le montage des pièces, représentées ici isolées étant fait, la partie rectiligne de la boucle de verrouillage 26 (figure 9) est l'axe d'articulation permettant la liaison entre les prolongements articulés 2 et 3 portant chacune une partie de charnière complémentaire 23 et 23'. Deux petits ressorts en épingle à cheveux - non représentés -, montés autour de cet axe à chacune de ses extrémités et prenant appui d'une part sur les deux branches principales de la boucle de verrouillage 26 et d'autre part contre le prolongement articulé 2 maintiennent l'ensemble des boucles 22 et 26 plaqué contre le prolongement 2. Un ressort 30, représenté en traits fins figure 9 et non représenté figure 14 maintient la boucle métallique 22 en appui contre la boucle de verrouillage 26. La boucle métallique 22 vient donc buter sur le dessus du bossage 21, empêchant ainsi la boucle de verrouillage 26 de venir en appui complet dans des gorges 20 prévues à cet effet sur le prolongement 2. C'est pourquoi on doit tirer la boucle métallique 22 en comprimant le ressort 30 pour que, le bossage 21 se trouvant alors au milieu de la boucle métallique 22, il ne fasse pas obstacle au mouvement de la boucle de verrouillage 26. Deux ailes, formées par la boucle métallique 22 de part et d'autre de son axe 39 sont pliées de façon à former deux bossages 31 et 31' (figures 9 et 14) qui, glissant en se déformant élastiquement sur deux branches de la boucle de verrouillage 26, permettent, lorsque la boucle métallique 22 est tirée et que ses bossages se trouvent à l'extérieur de la boucle de verrouillage 26 de former des obstacles qui, s'opposant à l'effort du ressort 30, empêchent le retour de la boucle métallique 22 contre la boucle de verrouillage 26. Dans cette position, la boucle de verrouillage 26 peut venir en appui contre le prolongement 2, deux languettes 27 et 27' formées par cette boucle passent alors à travers des lumières 32 et 32' et assurent ainsi le verrouillage du casque en position fermée en venant se loger dans des rainures 34 et 34' des parties de verrous 35 et 35' solidaires de chacune des extrémités de bourrelet 1, lorsqu'elles seront introduites dans des cylindres femelles 28 et 28' - renforcés par des inserts métalliques 38 et 38' - du prolongement 2. Le verrouillage ayant été réalisé, l'utilisateur peut tirer la boucle métallique 22 vers la boucle de verrouillage 26. Les deux bossages 31 et 31' repassent à l'intérieur de la boucle de verrouillage 26, et la boucle métallique 22 s'engage dans le crochet formé par le bossage 21, le ressort 30 l'empêchant d'en ressortir sans l'intervention de l'utilisateur. De la sorte, la boucle métallique 22 étant solidaire de la boucle de verrouillage 26, il devient impossible d'éloigner celle-ci du prolongement 2, et, par la même, de procéder au déverrouillage permettant d'ouvrir le casque. Pour ouvrir son casque, l'utilisateur doit donc tirer la boucle métallique 22 jusqu'à ce qu'elle sorte du crochet 21 et que les bossages 31 et 31' repassent à l'extérieur de la boucle de verrouillage 26, puis exercer sur la boucle de verrouillage 26 un effort tendant à l'éloigner du prolongement 2.

Par ailleurs, en cas de non-utilisation du cas-

que, on peut éloigner l'ensemble des boucles 22 et 26 du prolongement 2 et passer la boucle métallique 22 dans le crochet antivol dont est équipé tout motocycle moderne, de façon à ne pas avoir à transporter le casque avec soi.

L'armature flexible 4 représentée partiellement (figure 15) est ici un élément métallique élastique du type corde à piano ; sa zone centrale, rectiligne, est introduite dans un conduit 33 du prolongement 2. De part et d'autre de cette partie rectiligne les deux branches de l'armature sont coudées puis, sur une longueur égale à la longueur des cylindres 28 et 28' du logement 2, sont encore rectilignes de façon à confondre leurs axes avec ceux de ces cylindres dans les zones où elles les traversent. Au-delà de ces longueurs, les deux branches de l'armature 4 sont cintrées selon un rayon de courbure à peu près égal à celui du bourrelet dans sa position ouverte, ceci afin que, le déverrouillage du bourrelet ayant été actionné, elles tendent à ouvrir automatiquement ledit bourrelet. La longueur totale de l'armature est légèrement inférieure au périmètre du bourrelet fermé, sa section est constante, ses extrémités sont seulement arrondies pour faciliter leur glissement à l'intérieur du bourrelet. Le bourrelet 1, en caoutchouc moulé avec la jupe 18 est, à sa sortie de moule, de longueur unique pour toutes les tailles de casques. Par contre, le bourrelet possède une armature en rilsan 36 ayant une longueur différente suivant chaque taille de casque. En effet, le fabricant, au moment du montage choisi l'armature en rilsan 36 de longueur adéquate, l'introduit dans le bourrelet 1 et fixe à chacune de ses extrémités la partie de verrou 35, laquelle partie, tubulaire et dont le conduit central a un diamètre égal à celui de l'armature en rilsan, en se vissant sur l'armature en rilsan 36 comprime le bourrelet 1 qui, grâce à ses extrémités traitées en soufflet de caoutchouc épais peut subir sans dommage cette compression jusqu'à arriver à la longueur choisie, les parties de verrou 35 étant vissées à fond. On procède alors au blocage de ces parties de verrou en refoulant à chaud les extrémités de l'armature en rilsan 36 dans des rainures 37 prévus à cet effet dans la pièce 35.

L'ensemble voile-bourrelet ainsi terminé est alors monté sur la coque. On engage ensuite chacune des extrémités de l'armature flexible 4, déjà montée dans le prolongement 2, lui-même déjà lié à l'autre prolongement 3, dans chacune des parties de verrou 35 situées aux extrémités du bourrelet. On procède alors à la liaison du prolongement 3 et de la base du casque par introduction d'un axe d'articulation cylindrique. Le casque est alors prêt à fonctionner.

Dans toutes les figures citées en références, et pour une plus grande clarté des dessins, les parties de capitonnage recouvrant toute la surface intérieure du bourrelet ne sont pas représentées. De même, les surfaces intérieures des prolongements articulés 2 et 3 sont recouvertes chacune d'une partie de capitonnage 3' et 2' visibles seulement sur les figures 3, 5 et 6.

Selon un autre mode de réalisation, mais non représenté, dans la variante d'un système de rétention constitué d'une seule demi-jupe rigide coulissante montée à la partie arrière de la base de la coque, la demi-jupe rigide, coulissante, prolonge - en position fermée - la base de la coque du casque selon à peu près une moitié de son périmètre ; cette demi-jupe permet l'ouverture du casque en coulissant selon un mouvement de translation dans un plan à peu près parallèle à celui de la base de la coque, selon une direction allant vers l'extérieur du casque ; lors de l'ouverture, un dispositif de butée limite l'amplitude de ce mouvement en translation ; lorsque le casque est fermé, le bord supérieur de la demi-jupe coulissante s'accroche, grâce à une complémentarité de forme, au rebord inférieur de la coque ; les zones de la surface d'une telle demi-jupe susceptibles d'entrer en contact avec le cou ou la base du visage de l'utilisateur sont recouvertes d'un capitonnage.

Enfin, un système de lames flexibles liées chacune en un point à un prolongement de la base de la coque et pouvant coulisser à l'intérieur d'un conduit ménagé dans chaque demi-jupe assure la liaison et le guidage entre chaque demi-jupe coulissante et la coque du casque ou, inversement, un système de lames flexibles solidaires de chaque demi-jupe coulissante assure sa liaison et son guidage avec la coque en coulissant dans des conduits ménagés dans celle-ci ; un système de biellettes articulées à l'un des éléments à lier, par exemple la demi-jupe, et coulissant par rapport à l'autre élément, à savoir la coque, à laquuelle elles sont liées, renforce la liaison entre chaque demi-jupe coulissante et la coque.

Il convient de souligner que la portée de l'invention ne doit en aucun cas être limitée à l'exemple de réalisation décrit ci-dessus à titre purement illustratif.

## Revendications

1. Casque de protection de motocycliste équipé d'un dispositif de rétention permettant d'améliorer son positionnement et son maintien sur l'utilisateur et caractérisé en ce que ce dispositif de rétention consiste :
en un collier rembourré (1), inextensible, flexible, semi-rigide ou rigide, à peu près concentrique avec l'ouverture de la base de la coque (11), suspendu à la base de cette coque ; ce collier dont le périmètre est invariable lorsque le casque est verrouillé en position fermée peut s'ouvrir en au moins un point de sa circonférence en vue de l'introduction et du retrait du casque,
et en un ou plusieurs éléments souples (18), (2) et (3) prolongeant, ponctuellement ou selon toute sa circonférence, la base de la coque du casque ; ces éléments souples, liés d'une part à la coque (11) du casque et d'autre part au collier (1), assurent la liaison entre ces deux éléments tout en permettant, en cas de choc de la tranche du collier (1) contre le cou de l'utilisateur de remplir un rôle d'amortisseur en autorisant un déplacement relatif de l'ensemble du collier (1) par rapport à la coque du casque (11).

2. Casque de protection de motocycliste équipé d'un dispositif de rétention, caractérisé en ce que ce dispositif de rétention consiste en au moins une demi-jupe rigide, coulissante, prolongeant - en position fermée - la base de la coque du casque selon à peu près une moitié de son périmètre : cette demi-jupe permet l'ouverture du casque en coulissant selon un mouvement de translation dans un plan à peu près parallèle à celui de la base de la coque, selon une direction allant vers l'extérieur du casque ; lors de l'ouverture, un dispositif de butée limite l'amplitude de ce mouvement en translation ; lorsque le casque est fermé, le bord supérieur de chaque demi-jupe coulissante s'accroche, grâce à une complémentarité de forme, au rebord inférieur de la coque ; les zones de la surface d'une telle demi-jupe susceptibles d'entrer en contact avec le cou ou la base du visage de l'utilisateur sont recouvertes d'un capitonnage.

3. Casque de protection selon revendication 2, caractérisé en ce qu'une demi-jupe coulissante est l'ensemble de la partie mentonnière (protection maxillaire) du casque.

4. Casque de protection selon revendication 2 ou 3, caractérisé en ce qu'un système de lames flexibles liées chacune en un point à un prolongement de la base de la coque et pouvant coulisser à l'intérieur d'un conduit ménagé dans chaque demi-jupe assure la liaison et le guidage entre chaque demi-jupe coulissante et la coque du casque, ou en ce qu'inversement un système de lames flexibles solidaires de chaque demi-jupe coulissante assure sa liaison et son guidage avec la coque en coulissant dans des conduits ménagés dans celle-ci et en ce qu'un système de biellettes articulées à l'un des éléments à lier, par exemple la demi-jupe, et coulissant par rapport à l'autre élément, à savoir la coque, à laquelle elles sont liées renforce la liaison entre chaque demi-jupe coulissante et la coque.

5. Casque de protection selon revendication 1, caractérisé en ce que le collier (1) est réalisé en un matérieu flexible et élastique armé d'une âme flexible et résistante (36) et en ce que ses extrémités sont traitées en soufflet de caoutchouc épais.

6. Casque de protection selon l'une quelconque des revendications 1, ou 5, caractérisé en ce qu'il est équipé d'au moins une armature flexible (4) ayant pour fonction de permettre des mouvements d'ouverture et de fermeture totales et aisées de l'ensemble du collier en coulissant à l'intérieur d'une partie du collier (1) pour transmettre le mouvement de celle-ci à un autre élément (2) constitutif du collier, auquel elle est liée, et réciproquement ; et en ce que l'élément constitutif (2) du collier auquel cette armature est liée, au moins en translation, est une extrémité de collier, ou un prolongement souple et élastique ponctuel de la base de la coque, ou un prolongement rigide ponctuel articulé à la base de la coque, formé d'une pièce ou de plusieurs pièces (2) et (3) articulées entre elles.

7. Casque de protection selon l'une quelconque des revendications 1, 5 ou 6, caractérisé en ce qu'un prolongement ponctuel rigide articulé (2) et (3) à la base de la coque a une des pièces qui le composent formée de deux éléments télescopiques pouvant être étirés en glissant l'un sur ou dans l'autre ; un dispositif de butée évite leur séparation et un ressort les maintient en position de repos non étirés.

8. Casque de protection selon l'une quelconque des revendications 1, 5 à 7, caractérisé en ce que le collier se compose de plusieurs tronçons qui viennent en appui bout à bout les uns contre les autres ou de part et d'autre de prolongements ponctuels rigides articulés, ou souples de la coque pour reconstituer le collier lors de la fermeture du casque et peuvent se désolidariser pour permettre l'ouverture du collier lors de l'introduction ou du retrait du casque.

9. Casque de protection selon l'une quelconque des revendications 1, 5 à 8, caractérisé en ce qu'une partie de chaque système de verrouillage est portée par une extrémité de tronçon de collier et coopère avec une partie complémentaire portée par une autre extrémité de tronçon de collier ou par une extrémité d'armature flexible (4) ou par un prolongement (2, 3) ponctuel, articulé ou souple, de la coque.

10. Casque de protection selon l'une quelconque des revendications 1, 5 à 9, caractérisé en ce qu'une partie de chaque système de verrouillage est portée par une extrémité d'armature flexible (4) et coopère avec une partie complémentaire portée par une autre extrémité d'armature ou par un tronçon de collier ou par un prolongement ponctuel (2, 3), articulé ou souple de la coque.

11. Casque de protection selon l'une quelconque des revendications 1, 5 à 10, caractérisé en ce qu'une partie de chaque dispositif de verrouillage est un cylindre mâle (35), chanfreiné, et creusé d'une rainure circulaire (34) ; ce cylindre rainé coopère avec un cylindre femelle (28), solidaire de l'autre partie à lier, et comportant une lumière transversale (32) à travers laquelle peut passer une languette (27), éventuellement poussée par un ressort, qui, venant se loger dans la rainure (34) du cylindre mâle (35) introduit dans l'autre cylindre (28), lui interdit d'en ressortir jusqu'à ce que, par action sur un organe de manoeuvre (26) solidaire de la languette et accessible depuis l'extérieur, on puisse le libérer en retirant la languette hors de la rainure.

12. Casque de protection selon l'une quelconque des revendications précédentes, caractérisé en ce que le collier, monobloc ou armé d'une âme flexible (36), ainsi que les différentes parties de verrou (35), (28) sont tubulaires, l'armature flexible (4) passant à travers eux.

13. Casque de protection selon l'une quelconque des revendications 1, 5 à 12, caractérisé en ce que la liaison entre la base de la coque du casque et le collier (1) est réalisée par un voile souple ou élastique (18) prolongeant la base de la coque du casque ; ce voile peut être plein ou ajouré, monobloc ou interrompu et en ce que ce voile est renforcé ponctuellement par un ou plusieurs éléments souples et résistants tels que rubans textiles ou selon toute sa longueur par des éléments souples et résistants tels que fils métalliques (17), reliant la base du casque au collier, selon un parcours non rectiligne.

14. Casque de protection selon l'une quelconque des revendications 1, 5 à 13, caractérisé en ce que le voile souple (18) se prolonge à l'extérieur de la coque sur toute la surface externe de celle-ci.

15. Casque de protection selon l'une quelconque des revendications 1, 5 à 14, caractérisé en ce que la liaison 'entre le collier (1) et la base de la coque est réalisée par un ou plusieurs éléments souples ponctuels tels que rubans textiles, ou ensemble de pièces rigides (2)-(3) articulées entre elles et articulées à la base de la coque.

16. Casque de protection selon l'une quelconque des revendications 1, 5 à 15, caractérisé en ce que le positionnement en hauteur du collier (1) par rapport à la base de la coque est réglable par action sur le ou les éléments opérant la liaison entre le collier (1) et la base de la coque.

17. Casque de protection selon l'une quelconque des revendications 1, 5 à 16, caractérisé en ce que le périmètre de la découpe à peu près circulaire formée par le collier (1) en position fermée est réglable en vue de sa meilleure adaptation à la morphologie propre de chaque utilisateur.

18. Casque de protection selon l'une quelconque des revendications précédentes, caractérisé en ce qu'il est équipé d'au moins une prise d'air (8) formée d'un petit voile souple ouvert vers l'avant du casque, à l'extérieur de celui-ci et pouvant être utilisé, poussé vers l'intérieur du casque, pour remplir un rôle inverse de déflecteur et de barrage à l'air (8') ; et en ce qu'un réseau de canalisations (9) et (12) creusées à la surface externe ou interne du calottin (10) ou du rembourrage de confort débouchent dans le prolongement d'une telle prise d'air (8).

19. Casque de protection selon l'une quelconque des revendications 1, 5 à 18, caractérisé en ce qu'au moins un volet rigide, ou semi-rigide (14), coulisse entre la surface interne de la coque (11) et la surface externe du calottin (10) et est correctement guidé en translation pour pouvoir être abaissé d'une valeur connue en dessous du rebord inférieur de la coque (11) dans les zones où le voile (18) est inexistant ; son profil, notamment au niveau de son rebord inférieur, est étudié au mieux pour permettre la préhension de ce volet lorsqu'il est escamoté à l'intérieur du casque et pour renforcer son rôle de déflecteur et de barrage à l'air (14') lorsqu'il est abaissé.

20. Casque de protection selon l'une quelconque des revendications 1. 5 à 19, équipé d'un dispositif antivol. consistant simplement en un système d'une boucle métallique simple ou double ou de deux boucles métalliques (22) et (26) liées entre elles par un émerillon, caractérisé en ce qu'une partie rectiligne du fil métallique formant boucle (26) est aussi axe d'articulation d'une charnière (23) et (23') existant sur le casque.

21. Casque de protection selon la revendication 20, équipé d'un système de boucle(s) antivol-axe d'articulation (22) et (26), caractérisé en ce que le ou les fils métalliques formant ce système est ou sont plié(s) ou aménagé(s) de telle sorte que cette ou ces boucle(s) antivol puisse(nt) remplir également la fonction de dispositif de verrouillage (26) et (ou) celle de dispositif de blocage du verrouillage (22) et (21).

## Claims

1. Protective helmet for motocyclists equipped with a retention device allowing to improve its position on the user's head and its holding in place, the characteristic features of the said retention device being :
a non-extensible, flexible, semi-rigid or rigid padded collar (1) roughly concentric with the opening at the base of the shell (11), hung on the base of this shell ; this collar, whose perimeter is invariable when the helmet is locked in a closed position, can be opened in at least one point of its circumference for putting on and taking off the helmet,
and one or more flexible elements (18), (2) and (3) extending in particular points or over the whole circumference the base of the helmet shell ; these flexible elements, connected on one hand to the helmet shell (11) and on the other hand to the collar (1) provide the connection between these two elements and, in the case of the edge of the collar (1) coming into contact with the user's neck, act as a damper by authorizing a relative displacement of the whole collar (1) in relation to the helmet shell (11).

2. Protective helmet for motocyclists equipped with a retention device having the following characteristics : it consists of at least one sliding rigid half-skirt that extends, in closed position, the base of the helmet shell over approximately half of its perimeter ; this half-skirt allows the opening of the helmet by sliding in a translation movement in a plane roughly parallel to that of the base of the shell, towards the outside of the helmet ; when opening, a stop device limits the amplitude of this translation movement ; when the helmet is closed, the upper edge of each sliding half-skirt fastens, thanks to the complementarity of their shapes, into the lower edge of the shell ; the areas of the surface of such a half-skirt likely to come into contact with the user's neck or the lower part of the face are padded.

3. Protective helmet according to claim 2, characterized by the fact that the whole of the helmet's chin piece consists of a half sliding skirt (maxillary protection).

4. Protective helmet according to claim (2) or (3), characterized by a system of flexible blades, each connected in a point to an extension of the base of the shell and able to slide inside a special conduit made in each half-skirt, assuring the connection and the guiding between each sliding half-skirt and the helmet shell or, on the contrary, by a system of flexible blades attached to each sliding half-skirt, assuring its connection and its guiding with the shell by sliding in conduits made in it and by a system of rods articulated to one of the elements to be connected, e.g. the half-skirt, and sliding in relation with the other elements, i.e. the shell to which they are connected, reinforcing the connection between each sliding half-skirt and the shell.

5. Protective helmet according to claim 1, characterized by the fact that the collar (1) is realized with a flexible, elastic material reinforced with a flexible and resistant core (36) and that it has thick rubber concertina ends.

6. Protective helmet according to one of the claims (1) or (5), characterized by the fact that it is equipped with at least one flexible reinforcement (4) allowing the total and easy opening and closing of the whole collar by sliding inside part of the collar (1) to transmit its movement to another element (2) composing the collar, to which it is connected and vice-versa ; and that the composing element (2) of the collar to which this reinforcement is connected, at least in translation, is a collar end or a flexible, elastic extension at one point at the base of the shell or an articulated rigid extension at one point of the base of the shell, formed with one or several parts (2) and (3) articulated between themselves.

7. Protective helmet according to one of the claims 1, 5 or 6, characterized by the fact that an articulated rigid extension at one point (2) and (3) at the base of the shell has one of its parts formed by two telescopic elements that can be pulled out by sliding one on the other or one in the other ; a stop device prevents their separation and a spring keeps them in the non pulled out rest position.

8. Protective helmet according to one of the claims 1, 5 to 7 characterized by the fact that the collar consists of several sections resting end too end, one against the other, or on either side of the flexible or articulated rigid extensions on one point of the shell to make up the collar when the helmet is closed and that can separate to allow the opening of the collar, when the helmet is put on or taken off.

9. Protective helmet according to one of the claims 1, 5 to 8, characterized by the fact that one part of each locking system is born by one end of collar section and cooperates with the complementary part born by another collar section end or by a flexible reinforcement end (4) or by an extension (2, 3) at one point, whether articulated or flexible, of the shell.

10. Protective helmet according to one of the claims 1, 5 to 9, characterized by the fact that one part of each locking system is born by one end of the flexible reinforcement (4) and cooperates with the complementary part born by another reinforcement end or by a collar section or by a flexible or articulated extension at one point (2, 3) of the shell.

11. Protective helmet according to one of the claims 1, 5 to 10, characterized by the fact that a part of each locking system is a male cylinder (35), chamfered and bored with a circular groove (34) ; this grooved cylinder cooperates with a female cylinder (28) joined to the other part to be connected and including a traverse hole (32) through which a tongue (27) may pass, possibly pushed by a spring and which, coming to lodge itself in the groove (34) of the male cylinder (35) placed in the other cylinder (28), prevents it from coming out until, by operating a working element (26) connected to the tongue, that can be reached from the outside, it can be freed by pulling the tongue out of the groove.

12. Protective helmet according to one of the previous claims, characterized by the fact that the collar, which is monobloc or reinforced with a flexible core (36), as well as the various parts of the lock (35, 38) are tubular, the flexible reinforcement (4) passing through them.

13. Protective helmet according to one of the claims 1, 5 to 12, characterized by the fact that the connection between the base of the helmet shell and the collar (1) is realized by an elastic or flexible membrane (18), extending the base of the helmet shell ; this membrane can be solid or holed, monobloc or not, and by the fact that this membrane is reinforced at various points by one or several resistant flexible elements such as textile ribbon or, over its whole length, by resistant or flexible elements such as metal wire (17), connecting the base of the helmet to the collar following a non rectilinear path.

14. Protective helmet according to one of the claims 1, 5 to 13, characterized by the fact that the flexible membrane (18) is extended outside the shell all over its external surface.

15. Protective helmet according to one of the claims 1, 5 to 14, characterized by the fact that the connections between the collar (1) and the base of the shell is realized by one or several flexible elements at various points, such as textile ribbon or a set of rigid parts (2)-(3) articulated between each other, and articulated at the base of the shell.

16. Protective helmet according to one of the claims 1, 5 to 15, characterized by the fact that the height positioning of the collar (1) in relation to the base of the shell can be adjusted by operating the element(s) realizing the connection between the collar (1) and the base of the shell.

17. Protective helmet according to one of the claims 1, 5 to 16, characterized by the fact that the perimeter of the roughly circular shape formed by the collar (1) in closed position is adjustable for the best adaptation to the particular morphology of each user.

18. Protective helmet according to one of the previous claims characterized by the fact that it is equipped with at least one air-intake (8) formed by a small flexible membrane, opened towards the front of the helmet on the outside and which can be used, when pushed inwards, to act on the contrary as a deflector and air-stop (8') ; and by the fact that a network of canalizations (9) and (12) bored in the outer or inner surface of the cap (10) or of the comfort padding, come out in the extension of such an air-intake (8).

19. Protective helmet according to one of the claims 1, 5 to 18, characterized by the fact that at least one rigid or semi-rigid shutter (14) slides between the inner surface of the shell (11) and the outer surface of the cap (10) and is correctly guided in translation so as to be lowered by a known value below the inside edge of the shell (11) in the area where there is no membrane (18) ; its profile, especially at its lower edge level, is studied as best as possible so that the shutter can be seized when it is folded inside the helmet and to reinforce its deflecting and air stopping role (14) when it is lowered.

20. Protective helmet according to one of the claims 1, 5 to 19, equipped with an anti-theft device, simply consisting of a system which includes a single of double metal buckle or two metal buckles (22) and (26) connected together by a sprocket, characterized by the fact that a rectilinear part of metal wire forming the buckle (26) is also the articulation axis of a hinge (23) and (23') existing on the helmet.

21. Protective helmet according to the claim 20, equipped with a system of anti-theft buckle(s)-articulation axis (22) and (26), characterized by the fact that the metal wire forming this system is often folded or arranged in such a way that this (or these) anti-theft buckles may also act as locking system (21) and/or as blocking system of the locking (22) and (21).

## Patentansprüche

1. Schutzhelm für Motorradfahrer, ausgestattet mit einer Festhaltevorrichtung die sein Afsetzen und seinen Sitz verbessern. Diese Festhaltevorrichtung ist gekennzeichnet:
durch ein nicht dehnbares, biegsames, nalbsteifes oder steifes fast gepolstertes Halsband (1), fast konzentrich mit der Offnung der Schalenbasis (11), an der Basis dieser Schale aufgehängt; dieses Halsband dessen Perimeter unveränderlich ist wenn der Helm in geschlossenem Zustand verriegelt ist, kann sich zum Aufsetzen und Abnehmen des Helmas an mindestens einer Stelle seines Kreisumfanges öffnen,
und durch ein oder mehrere biegsame Teile (18), (2) und (3) die punktuell oder über den ganzen Kreisumfang die Basis der Helmschale verlängern ; diese biegsamen Teile, die einerseits mit der Helmschale (11) verbunden und andrerseits mit dem Halsband (1) verbunden sind, die die Verbindung zwischen den beiden Teilen herstellen und gleichzeitig im Falle eines Stosses durch das Halsbandrand (1) gegen den Hals des Benutzers die Rolle eines Dämpfers zu erfüllen, dadurch dass es eine relative Verschiebung des Halsbandsystems (1) in Beziehung auf die Helmschale (11) erlaubt.

2. Schutzhelm für Motorradfahrer mit einer Festhaltevorrichtung ausgestattet, dadurch gekennzeichnet, dass diese Festhaltevorrichtung mindestens aus einem steifen verschiebbaren Halbkörper besteht, der im geschlossenen Zustand die Basis der Helmschale um ungefähr die Hälfte seines Umfanges verlängert ; dieser Halbkörper gestattet die Öffnung des Helms indem er gemäss einer Translation in einem fast parallelen Plan zu dem der Schalenbasis, gemäss einer nach der Aussenseite des Helms gehenden Richtung gleitet ; beim Öffnen begrenzt eine Anschlagsvorrichtung die Weite der Translationsbewegung ; bei geschlossenem Helm hakt sich der obere Rand von jedem gleitenden Halbkörper in den unteren Rand der Schale ein, dank einer Komolementarität der Form ; die mit dem Hals oder dem Gesicht in Berührung kommenden Stellen der Oberfläche eines Halbkörpers sind mit einer Polsterung versehen.

3. Schutzhelm nach Forderung 2, dadurch gekennzeichnet, dass ein gleitender Halbkörper die ganze Kinnpartie des Helms ausmacht (Kieferschutz).

4. Schutzhelm nach Forderung 2 oder 3, dadurch gekennzeichnet, dass ein System von biegsamen Lamellen, von denen jede in einem Punkt in eine Verlängerung der Schalenbasis verbunden ist und das im Innern einer in jedem Halbkörper ausgesparten Röhre gleiten kann, die Verbindung und Führung zwischen jedem gleitenden Halbkörper und der Helmschale herstellt, oder dass umgekehrt ein System von biegsamen Lamellen solidarisch mit jedem Halbkörper, eine Verbindung und Führung mit der Schale besorgt, indem es in darin ausgesparten Röhren gleitet und indem ein an einem der zu verbindenden Teilen z. B. Halbkörper artikuliertes Schwingarmsystem gleitend im Verhältnis zu dem andern Teil, d. h. die Schale mit dem sie verbunden sind, die Verbindung zwischen jedem der gleitenden Halbkörper und der Schale verstärkt.

5. Schutzhelm nach Forderung 1, dadurch gekennzeichnet, dass das Halsband (1) aus einem biegsamen und elastischen Material hergestellt ist, mit einem biegsamen und widerstandsfähigen Kern (36) verstärkt und dass die Enden aus dicken Gummigebälgen bestehen.

6. Schutzhelm nach irgend einer der Forderungen 1 oder 5, dadurch gekennzeichnet, dass er mindestens mit einer biegsamen Armierung (4) ausgerüstet ist, deren Funktion es ist leicht und vollständig die Öffnung und Schliessungsbewegungen der Halsbandeinheit zu ermöglichen, indem diese im Innern eines Teils des Halsbandes (1) gleitet, um deren Bewegung einem andern Halsbandteil (2) mit dem sie verbunden ist. zu übertragen und umgekehrt ; und dadurch, dass das Bestandteil (2) des Halsbandes an dem diese Armierung gebunden ist, mindestens bei der Translation, ein Halsbandende ist, oder eine flexible und elastische punktuelle Verlängerung der Schalenbasis ist, oder eine starre, punktuelle an der Schalenbasis artikulierte Verlängerung, aus einem oder aus mehreren Stücken (2) gebildet und (3) untereinander artikuliert.

7. Schutzhelm nach irgend einer der Forderungen 1, 5 oder 6, dadurch gekennzeichnet, dass eine starre, punktuelle, an der Schalenbasis artikulierte (2) und (3) Verlängerung, hat ein Bestandteil das aus zwei teleskopischen Elementen besteht die auseinandergezogen werden können, indem sie eins über das andere gleiten, oder eins ins andere ; eine Anschlagsvorrichtung verhindert ihre Trennung und eine Feder bewirkt, dass sie im Ruhestand nicht ausgezogen bleiben.

8. Schutzhelm nach irgend einer der Forderungen 1, 5 bis 7, dadurch gekennzeichnet, dass das Halsband aus mehreren Teilstücken besteht, die sich Endteil gegen Endteil gegeneinander oder beiderseits von starren, punktuellen artikulierten oder biegsamen Verlängerungen der Schale abstützen, um das Halsband beim Schliessen des Helms wieder zu bilden und die sich trennen können um so das Öffnen des Bandes beim Aufsetzen oder Abnehmen des Helms zu ermöglichen.

9. Schutzhelm nach irgend einer der Forderungen 1, 5 bis 8, dadurch gekennzeichnet, dass eine Partie von jedem Verriegelungssystems von einem Teilstückende des Halsbandes getragen wird und mit einem Zusatzstück getragen von einem andern Teilstückende des Halsbandes oder von einem Ende der biegsamen Armierung (4) oder von einer punktuellen, artikulierten oder biegsamen Verlängerung (2, 3) der Schale zusammenarbeitet.

10. Schutzhelm nach irgend einer der Forderungen 1, 5 bis 9, dadurch gekennzeichnet, dass ein Teil von jedem Verriegelunssystems von einem flexiblen Armierungsende (4) getragen wird und mit einem Zusatzteil das von einem andern Armierungsende oder von einem Halsband Teilstück oder von einer punktuellen (2, 3) artikukierten oder biegsamen Schalenverlängerung getragen wird zusammenarbeitet.

11. Schutzhelm nach irgend einer der Forderungen 1, 5 bis 10, dadurch gekennzeichnet, dass ein Teil von jeder Verriegelungsvorrichtung ein massiver abgeschrägter Zylinder (35) ist, mit einer kreisförmigen Rille (34), dieser garillte Zylinder arbeitet mit einem Hohlzylinder (28) zusammen, der solidarisch ist mit dem andern zu verbindenden Teil und besitzt ein querliegendes Langloch (32) durch das ein möglicherweise durch eine Feder getriebener Keil (27) durchgehen kann und der sich in die Rille (34) des in den andern Zylinder (28) eingeführten massiven Zylinder (35) einfügt und ihn solange verhindert wieder herauszukommen bis ein mit dem Keil solidarisches und von aussen greifbares Bedienungsorgan (26) betätigt wird, durch das der Keil aus der Rille entfernt wird.

12. Schutzhelm nach irgend einer der vorhergehenden Forderungen, dadurch gekennzeichnet, dass das Halsband, in Blockkonstruktion oder mit Armierung durch einen biegsamen Kern (36), sowie die verschiedenen Teile der Verriegelung (35), (28) röhrenförmig sind, die biegsame Armierung (4) gent durch sie durch.

13. Schutzhelm nach irgend einer der Forderungen 1. 5 bis 12, dadurch gekennzeichnet, dass die Verbindung zwischen der Basis der Helmschale und des Halsbandes (1) aus einer die Heimschalenbasis verlängernden nachgiebigen oder elastischen Abdeckung (18), die die Helmschalenbasis verlängert, diese Abdeckung kann voll oder durchbrochen, in Blockkonstruktion oder unterbrochen sein und dadurch dass die Abdeckung punktuell.durch ein oder mehrere biegsame und widerstandsfähige Elemente, wie Textilbänder, oder auf der ganzen Länge durch biegsame und widerstandsfähige Elemente wie Metallfäden (17) verstärkt wird, um so die Verbindung mit einem nicht geradlinigen Verlauf zwischen der Helmbasis und dem Halsband herzustellen.

14. Schutzhelm nach irgend einer der Forderungen 1, 5 bis 13, dadurch gekennzeichnet, dass sich die biegsame Abdeckung (18) auf der ganzen Aussenseite der Schale verlängert.

15. Schutzhelm nach irgend einer der Forderungen 1, 5 bis 14, dadurch gekennzeichnet, dass die Verbindung zwischen dem Halsband (1) und der Schalenbasis durch ein oder mehrere punktuelle biegsame Elemente wie Textilbänder, oder durch einen Satz starrer miteinander artikulierten und an der Schalenbasis gelenkig angebrachten Teile (2)-(3) hergestellt wird.

16. Schutzhelm, nach irgend einer der Forderungen 1, 5 bis 15, dadurch gekennzeichnet, dass die Höhenausrichtung des Halsbandes (1) zur Schalenbasis durch Einwirkung auf das oder die Elemente die die Verbindung zwischen dem Halsband (1) und der Schalebasis herstellen, erreicht wird.

17. Schutzhelm nach irgend einer der Forderungen 1, 5 bis 16, dadurch gekennzeichnet, dass er mindestens mit einer Lüftungsöffnung (8) versehen ist. Diese besteht aus einer kleinen biegsamen nach der Helmvorderseite geöffneten Abdeckung an der Aussenseite des Helms, nach innen gestossen kann diese umgekehrt als Deflektor und Luftsperre (8') dienen ; dadurch dass ein an der äusseren oder inneren Fläche der Klappe (10) oder der Auspolsterung bestehendes Röhrensystem in der Verlängerung einer solchen Lüftungsöffnung (6) mündet.

18. Schutzhelm nach irgend einer der Forderungen 1, 5 bis 16, dadurch gekennzeichnet, dass der Perimeter der fast kreisförmigen durch das Halsband (1) gebildeten Passe in geschlossener Stellung regulierbar ist um sich an die Form eines jeden Benutzers anzupassen.

19. Schutzhelm nach irgend einer der Forderungen 1, 5 bis 18, dadurch gekennzeichnet, dass mindestens eine starre oder halbstarre Klappe (14) zwischen der inneren Fläche der Schale (11) und der äusseren Fläche der Kappe (10) gleitet und genau in der Translation geleitet wird, damit sie um einen bekannten Wert unter den unteren Rand der Schale (11) herbagesenkt werden kann, in Bereichen wo est keine Abdeckung (18) hat; das Profil, besonders auf der Ebene des unteren Randes, ist so ausgearbeitet worden, um das Greifen dieser Klappe zu gestatten wenn diese im Innern des Helms eingezogen ist und um seine Rolle als Deflektor und Luftsperre (14') zu verstärken wenn sie herabgesenkt ist.

20. Schutzheim nach irgend einer der Forderungen 1, 5 bis 19. ausgestattet mit einer Diebstahlsicherung, die einfach aus einem System von einer einzigen oder doppelten Schleife oder aus zwei Metallschleifen (22) und (26) besteht. untereinander durch einen Kettenwirbel verbunden, dadurch gekennzeichnet, dass ein geradliniger Teil des die Schleife bildenden Metalldrahtes (26) auch Drehachse eines Scharniers (23) und (23') ist das sich auf dem Helm befindet.

21. Schutzhelm nach der Forderung 20, mit einem System: diebstahlsichere Schleife(n)-Drehachse (22) und (26), dadurch gekennzeichnet. dass der oder die Drähte die das System bilden, sa gebogen oder geartet ist (sind) dass diese diebstahlsichere Schleife(n) ebefalls die Rolle einer Verriegelungsvorrichtung (26) und (oder) die einer Blockierungsvorrichtung der Verriegelung (22) und (21) erfüllen kann (können).
